# EUROPÄISCHE PATENTSCHRIFT

(11) **EP 3 768 893 B1**
(45) Veröffentlichungstag und Bekanntmachung des Hinweises auf die Patenterteilung: **01.03.2023**
(21) Anmeldenummer: 18750363.6
(22) Anmeldetag: 25.07.2018
(51) Int. Cl.: E01B 27/14

(54) **SCHWINGSTOPFMASCHINE ZUM VERDICHTEN EINES SCHOTTERBETTS EINES GLEISES**
VIBRATORY TAMPING MACHINE FOR COMPACTING A BALLAST BED OF A TRACK
MACHINE À CAVITÉ RÉSONNANTE CONÇUE POUR COMPACTER UN LIT DE BALLAST D'UNE VOIE FERROVIAIRE

(43) Veröffentlichungstag der Anmeldung: 27.01.2021
(73) Patentinhaber: Robel Bahnbaumaschinen GmbH, 83395 Freilassing (DE)
(72) Erfinder: WIDLROITHER, Otto, 83395 Freilassing (DE)
(74) Vertreter: Rau, Schneck & Hübner Patentanwälte Rechtsanwälte PartGmbB
(86) Internationale Anmeldenummer: PCT/EP2018/070125
(87) Internationale Veröffentlichungsnummer: WO 2020/020448

(56) Entgegenhaltungen:
- CN-Y- 2 608 542
- FR-A- 1 385 159

## Beschreibung

Die Erfindung betrifft eine Schwingstopfmaschine zum Verdichten eines Schotterbetts eines Gleises gemäß dem Oberbegriff des Anspruchs 1.

Aus der WO 2012/139 687 A1 ist eine elektrisch betriebene Schwingstopfmaschine bekannt, die eine Schwingungsentkopplungseinrichtung zwischen Handgriffen zum manuellen Halten der Schwingstopfmaschine und einer rotierenden Unwuchtwelle mit einer daran angeordneten Unwucht aufweist. Durch die Schwingungsentkopplungseinrichtung kann die Übertragung der für die Verdichtung des Schotterbetts bzw. des Schotters erforderlichen Schwingungen auf die Handgriffe wesentlich reduziert werden.

Aus der FR 1 385 159 A ist eine Vorrichtung zum Verdichten fließfähiger Materialien durch Vibration einer Schwungmasse bekannt. Die Vorrichtung umfasst Handgriffe, die mittels elastischen Zwischenelementen an einem Antriebsmotor montiert sind.

Die CN 2 608 542 Y offenbart eine Vorrichtung zur Instandhaltung von Gleisstrecken, insbesondere einen Elektrohammer.

Der Erfindung liegt die Aufgabe zugrunde, eine einfach aufgebaute und zuverlässige Schwingstopfmaschine zu schaffen, die einen verbesserten Bedienkomfort aufweist.

Diese Aufgabe wird durch eine Schwingstopfmaschine mit den Merkmalen des Anspruchs 1 gelöst. Die Schwingungsentkopplungseinrichtung definiert die Entkopplungsebene, die eine Arbeitsseite von einer Bedienseite trennt. Der Begriff Entkopplungsebene ist funktional derart zu verstehen, dass durch die Schwingungsentkopplungseinrichtung die Bedienseite von der Arbeitsseite schwingungsentkoppelt ist bzw. die Bedienseite gegenüber der Arbeitsseite schwingungsgedämpft ist. Der Begriff Entkopplungsebene ist keinesfalls streng geometrisch als Ebene zu verstehen. Der mindestens eine Handgriff zum Halten der Schwingstopfmaschine ist an der Bedienseite angeordnet. Demgegenüber sind die Vibrationsmechanik und der elektrische Antriebsmotor an der Arbeitsseite angeordnet. Dadurch, dass die Vibrationsmechanik und der elektrische Antriebsmotor zusammen an der Arbeitsseite angeordnet sind, werden sowohl die von dem elektrischen Antriebsmotor als auch die von der Vibrationsmechanik verursachten Kräfte bzw. Schwingungen mittels der Schwingungsentkopplungseinrichtung entkoppelt bzw. gedämpft, so dass diese nur stark gedämpft an dem mindestens einen Handgriff wirken. Dadurch, dass der elektrische Antriebsmotor an der Arbeitsseite angeordnet ist, ist die mechanische Verbindung mit der Vibrationsmechanik einfach und zuverlässig ausgebildet. Es ist nicht erforderlich eine mechanische Antriebswelle durch die Entkopplungsebene zu führen und über die mechanische Antriebswelle übertragene Schwingungen ebenfalls zu entkoppeln bzw. zu dämpfen. Dadurch, dass durch die Entkopplungsebene keine mechanische Verbindung zum Antreiben der Vibrationsmechanik führt, können die Handarmvibrationen bei einer Bedienperson reduziert und der Bedienkomfort erhöht werden. Zudem kann der mindestens eine Handgriff ungestört in eigener Frequenz schwingen, wodurch die Handarmvibrationen reduziert werden. Die Schwingungsentkopplungseinrichtung ist insbesondere derart ausgebildet, dass Handarmvibrationen bei einer Bedienperson einen Grenzwert von 5 m/s² nicht überschreiten. Durch den Entfall einer mechanischen Verbindung durch die Entkopplungsebene ist die Schwingstopfmaschine einfacher und zuverlässiger aufgebaut, da störungsanfällige Bauteile entfallen.

Der elektrische Antriebsmotor und/oder die Vibrationsmechanik sind vorzugsweise in einem Rohr angeordnet. Das Rohr wird auch als Stopfpickelrohr bezeichnet. Die Vibrationsmechanik ist insbesondere in einem unteren Abschnitt des Stopfpickelrohrs angeordnet. Das Stopfpickelrohr ist vorzugsweise mit der Schwingungsentkopplungseinrichtung verbunden. Der elektrische Antriebsmotor ist insbesondere in dem Stopfpickelrohr zwischen der Vibrationsmechanik und der Schwingungsentkopplungseinrichtung angeordnet. Die Vibrationsmechanik umfasst insbesondere eine Unwucht, die zur Erzeugung einer Vibration bzw. Schwingung ausschließlich radial zu einer Drehachse des Antriebsmotors verlagerbar ist.

Die Schwingstopfmaschine wird im Betrieb von einer Bedienperson manuell gehalten und ist somit handgehalten. Der mindestens eine Handgriff dient insbesondere zum beidhändigen Halten der Schwingstopfmaschine. Die Schwingstopfmaschine wird auch als Schwingstopfer bzw. Handstopfer bezeichnet.

Die Schwingstopfmaschine gewährleistet auf einfache Weise einen hohen Bedienkomfort. Dadurch, dass der Akkumulator an der Bedienseite angeordnet ist, bildet dieser eine Gegenmasse zu der Vibrationsmechanik und dem elektrischen Antriebsmotor, so dass der Akkumulator eine effektive Schwingungsdämpfung bzw. Schwingungsentkopplung an dem mindestens einen Handgriff bewirkt. Der Akkumulator ist zudem vor Schwingungen der Vibrationsmechanik und des elektrischen Antriebsmotors geschützt. Der Akkumulator ist vorzugsweise an einem Traggestell befestigt, an dem wiederum mindestens ein Handgriff und/oder die Schwingungsentkopplungseinrichtung befestigt sind.

Eine Schwingstopfmaschine nach Anspruch 2 gewährleistet einen hohen Bedienkomfort. Der mindestens eine Schwingungsdämpfer ist elastisch ausgebildet, so dass eine Schwingungsentkopplung bzw. Schwingungsdämpfung erzielt wird. Vorzugsweise umfasst der mindestens eine Schwingungsdämpfer ein elastomeres Material, insbesondere ein Gummimaterial. Die Schwingungsentkopplungseinrichtung weist insbesondere mindestens zwei, insbesondere mindestens drei und insbesondere mindestens vier Schwingungsdämpfer auf. Die Schwingungsdämpfer sind vorzugsweise um eine Drehachse des elektrischen Antriebsmotors angeordnet. Durch den mindestens einen Schwingungsdämpfer wird die Entkopplungsebene ausgebildet bzw. definiert.

Eine Schwingstopfmaschine nach Anspruch 3 gewährleistet in einfacher Weise einen hohen Bedienkomfort. Dadurch, dass der Akkumulator auswechselbar an dem Traggestell befestigt ist, kann im Betrieb der Schwingstopfmaschine ein entladener Akkumulator schnell und einfach durch einen geladenen Akkumulator ersetzt und der Betrieb der Schwingstopfmaschine fortgesetzt werden. Der mit dem Akkumulator verbundene Handgriff dient einerseits zum Wechseln des Akkumulators und andererseits zum Halten der Schwingstopfmaschine im Betrieb. Dadurch, dass der Akkumulator und der daran befestigte Handgriff an der Bedienseite angeordnet sind, ist der an dem Akkumulator befestigte Handgriff ebenfalls schwingungsentkoppelt bzw. schwingungsgedämpft.

Eine Schwingstopfmaschine nach Anspruch 4 gewährleistet eine hohe Zuverlässigkeit und einen hohen Bedienkomfort. Dadurch, dass die Steuereinrichtung an der Bedienseite angeordnet ist, ist diese vor ungedämpften Kräften bzw. Schwingungen der Vibrationsmechanik und des elektrischen Antriebsmotors geschützt, wodurch die Zuverlässigkeit der Schwingstopfmaschine hoch ist. Die Steuereinrichtung umfasst insbesondere mindestens ein Bedienelement zum Ansteuern des elektrischen Antriebsmotors, das in einfacher Weise an der schwingungsentkoppelten bzw. schwingungsgedämpften Bedienseite nahe des mindestens einen Handgriffs bzw. an dem mindestens einen Handgriff befestigt ist.

Eine Schwingstopfmaschine nach Anspruch 5 gewährleistet auf einfache Weise einen hohen Bedienkomfort. Dadurch, dass durch die Entkopplungsebene ausschließlich Leitungen verlaufen, also durch die Entkopplungsebene keine mechanische Verbindung zum Antreiben der Vibrationsmechanik verläuft, wird eine optimale Schwingungsentkopplung bzw. Schwingungsdämpfung ermöglicht. Die Leitungen sind insbesondere flexibel ausgebildet. Leitungen sind elektrische Leitungen zur Ansteuerung und Energieversorgung des elektrischen Antriebsmotors und gegebenenfalls einer Kühleinrichtung sowie gegebenenfalls mindestens eine Kühlmittelleitung. Dadurch, dass der Akkumulator an der Bedienseite und der elektrische Antriebsmotor zusammen mit der Vibrationsmechanik an der Arbeitsseite angeordnet sind, ist es ausreichend, dass durch die Entkopplungsebene ausschließlich elektrische Leitungen zur Ansteuerung und zur Energieversorgung und gegebenenfalls mindestens eine Kühlmittelleitung verlaufen. Die Leitungen übertragen im Wesentlichen keine Kräfte bzw. Schwingungen von der Arbeitsseite zu der Bedienseite.

Eine Schwingstopfmaschine nach Anspruch 6 gewährleistet eine hohe Zuverlässigkeit. Mittels der Kühleinrichtung ist die im Betrieb der Schwingstopfmaschine von dem elektrischen Antriebsmotor und/oder der Vibrationsmechanik erzeugte Wärme einfach abführbar, so dass der elektrische Antriebsmotor und/oder die Vibrationsmechanik ausreichend gekühlt werden. Die Kühleinrichtung ist an der Bedienseite und/oder an der Arbeitsseite angeordnet, so dass zum Betrieb der Kühleinrichtung durch die Entkopplungsebene ausschließlich mindestens eine elektrische Leitung und/oder mindestens eine Kühlmittelleitung verlaufen. Die Kühleinrichtung ist beispielsweise ein elektrisch betreibbarer Ventilator und nutzt als Kühlmittel Luft. Weiterhin umfasst die Kühleinrichtung beispielsweise eine Pumpe und einen Kühler zum Fördern und Kühlen einer Flüssigkeit als Kühlmittel.

Eine Schwingstopfmaschine nach Anspruch 7 gewährleistet auf einfache Weise eine hohe Zuverlässigkeit und einen hohen Bedienkomfort. Das Rohr bzw. Stopfpickelrohr, das zwischen der Schwingungsentkopplungseinrichtung und einem freien Ende der Schwingstopfmaschine angeordnet ist, hat eine Länge L. Das Stopfpickelrohr kann einteilig oder mehrteilig ausgebildet sein. Das Stopfpickelrohr weist einen oberen Abschnitt und einen unteren Abschnitt auf. Der obere Abschnitt weist eine Länge L_{O} auf, wobei gilt: L_{O} ≤ 0,7 L, insbesondere L_{O} ≤ 0,5 L, und insbesondere L_{O} ≤ 0,3 L. Durch die Anordnung des elektrischen Antriebsmotors in dem oberen Abschnitt und außerhalb des unteren Abschnitts ist die ungedämpfte Masse der Schwingstopfmaschine im Bereich des unteren Abschnitts hoch. Hierdurch ermöglicht die Schwingstopfmaschine mittels der Vibrationsmechanik einen effizienten Betrieb. Demgegenüber ist der elektrische Antriebsmotor vergleichsweise nahe an der Entkopplungsebene und einem mit der Schwingungsentkopplungseinrichtung verbundenen Ende des Stopfpickelrohrs angeordnet, so dass die Wartung und gegebenenfalls Kühlung des elektrischen Antriebsmotors einfach möglich ist.

Eine Schwingstopfmaschine nach Anspruch 8 gewährleistet einen einfachen Aufbau und einen hohen Bedienkomfort. Das Rohr bzw. Stopfpickelrohr, das zwischen der Schwingungsentkopplungseinrichtung und einem freien Ende der Schwingstopfmaschine angeordnet ist, hat eine Länge L. Das Stopfpickelrohr kann einteilig oder mehrteilig ausgebildet sein. Das Stopfpickelrohr weist einen oberen Abschnitt und einen unteren Abschnitt auf. Der untere Abschnitt weist eine Länge L_{U} auf, wobei gilt: L_{U} ≤ 0,3 L, insbesondere L_{U} ≤ 0,5 L, und insbesondere L_{U} ≤ 0,7 L. Dadurch, dass der elektrische Antriebsmotor und die Vibrationsmechanik in dem unteren Abschnitt angeordnet sind, ist der mechanische Aufbau einfach. Eine zusätzliche Antriebswelle zwischen der Vibrationsmechanik und dem elektrischen Antriebsmotor ist nicht erforderlich.

Weitere Merkmale, Vorteile und Einzelheiten der Erfindung ergeben sich aus der nachfolgenden Beschreibung mehrerer Ausführungsbeispiele. Es zeigen:
- Fig. 1: eine Ansicht einer Schwingstopfmaschine gemäß einem ersten Ausführungsbeispiel,
- Fig. 2: eine Schnittdarstellung der Schwingstopfmaschine in Fig. 1, und
- Fig. 3: eine Schnittdarstellung einer Schwingstopfmaschine gemäß einem zweiten Ausführungsbeispiel.

Nachfolgend ist anhand der Figuren 1 und 2 ein erstes Ausführungsbeispiel der Erfindung beschrieben. Eine elektrisch betreibbare Schwingstopfmaschine 1 weist einen elektrischen Antriebsmotor 2 auf, der über eine Antriebswelle 3 mit einer Vibrationsmechanik 4 verbunden ist. Die Vibrationsmechanik 4 umfasst beispielsweise eine Unwucht, die ausschließlich radial zu einer Drehachse 5 des Antriebsmotors 2 schwingt. Die Vibrationsmechanik 4 ist bekannt und üblich.

Der elektrische Antriebsmotor 2, die Antriebswelle 3 und die Vibrationsmechanik 4 sind in einem Rohr bzw. Stopfpickelrohr 6 angeordnet. Das Stopfpickelrohr 6 weist eine axiale Länge L auf und ist in einen oberen Abschnitt 7 und einen unteren Abschnitt 8 unterteilt. Der obere Abschnitt 7 weist eine axiale Länge Lo auf, wohingegen der untere Abschnitt 8 eine axiale Länge L_{U} aufweist. Für die Länge L_{O} gilt vorzugsweise: L_{O} ≤ 0,7 L, insbesondere L_{O} ≤ 0,5 L, und insbesondere L_{O} ≤ 0,3 L. Demgegenüber gilt für die Länge L_{U}: L_{U} ≤ 0,3 L, insbesondere L_{U} ≤ 0,5 L, und insbesondere L_{U} ≤ 0,7 L.

Das Stopfpickelrohr 6 umfasst einen rohrförmigen Grundkörper 9, an dem auswechselbar ein Stopfwerkzeug 10 befestigt ist. Das Stopfwerkzeug 10 weist beispielsweise mehrere über den Umfang verteilte und sich radial erstreckende Stopfplatten 11 auf.

Der elektrische Antriebsmotor 2 ist an einem dem Stopfwerkzeug 10 abgewandten Ende des Stopfpickelrohrs 6 in dem oberen Abschnitt 7 und außerhalb des unteren Abschnitts 8 angeordnet. Demgegenüber ist die Vibrationsmechanik 4 nahe dem Stopfwerkzeug 10 in dem unteren Abschnitt 8 und außerhalb des oberen Abschnitts 7 angeordnet. Die Antriebswelle 3 ist mittels eines Lagers 15 in dem Stopfpickelrohr 6 gelagert.

Die Schwingstopfmaschine 1 umfasst weiterhin ein Traggestell 12, an dem ein erster Handgriff 13 und ein zweiter Handgriff 14 seitlich angeordnet sind. An dem Traggestell 12 ist ein Akkumulator 16 auswechselbar befestigt. Der Akkumulator 16 ist mit einem dritten Handgriff 17 verbunden. Der Akkumulator 16 versorgt den elektrischen Antriebsmotor 2 und eine Steuereinrichtung 18 mit elektrischer Energie. Die Steuereinrichtung 18 umfasst eine Steuerung 19, die an dem Traggestell 12 befestigt ist, und eine Bedieneinheit 20, die an den Handgriffen 13, 14 angeordnet ist. Die Bedieneinheit 20 weist beispielsweise mindestens ein Bedienelement zum Ansteuern des elektrischen Antriebsmotors 2 auf.

Zur Schwingungsentkopplung der Handgriffe 13, 14, 17 von der Vibrationsmechanik 4 und dem elektrischen Antriebsmotor 2 weist die Schwingstopfmaschine 1 eine Schwingungsentkopplungseinrichtung 21 auf. Die Schwingungsentkopplungseinrichtung 21 umfasst ein bedienerseitiges Befestigungselement 22, das an dem Traggestell 12 befestigt ist, und arbeitsseitige Befestigungselemente 23, die an dem Stopfpickelrohr 6 befestigt sind. Die Schwingungsentkopplungseinrichtung 21 umfasst weiterhin mehrere erste Schwingungsdämpfer 24, die das bedienerseitige Befestigungselement 22 mit den arbeitsseitigen Befestigungselementen 23 verbinden. Beispielhaft weist die Schwingstopfmaschine 1 vier Schwingungsdämpfer 24 auf, die um die Drehachse 5 des elektrischen Antriebsmotors 2 angeordnet sind. Weiterhin umfasst die Schwingungsentkopplungseinrichtung 21 mehrere zweite Schwingungsdämpfer 25, die die Handgriffe 13, 14 mit dem bedienerseitigen Befestigungselement 22 und dem Traggestell 12 verbinden. Die Schwingungsdämpfer 24, 25 sind aus einem elastomeren Material hergestellt, beispielsweise aus einem Gummimaterial.

Die Schwingungsentkopplungseinrichtung 21 bzw. die Schwingungsdämpfer 24 bilden eine Entkopplungsebene E aus, die eine Arbeitsseite 26 von einer Bedienseite 27 entkoppelt. An der Arbeitsseite 26 sind das Stopfpickelrohr 6, der elektrische Antriebsmotor 2, die Antriebswelle 3 und die Vibrationsmechanik 4 angeordnet. Demgegenüber sind an der Bedienseite 27 das Traggestell 12 mit den Handgriffen 13, 14 sowie der Akkumulator 16 mit dem Handgriff 17 und die Steuereinrichtung 18 angeordnet.

Durch die Entkopplungsebene E verlaufen ausschließlich elektrische Leitungen 28 zur Steuerung und Energieversorgung des elektrischen Antriebsmotors 2 von der Bedienseite 27 zu der Arbeitsseite 26. Die elektrischen Leitungen 28 sind in Fig. 2 lediglich schematisch veranschaulicht. Die elektrischen Leitungen 28 sind durch einen Gummibalg 29 geschützt.

Die Schwingstopfmaschine 1 dient zum Verdichten eines Schotterbetts S eines Gleises, insbesondere unterhalb von Schwellen des Gleises. Mittels der Steuereinrichtung 18 wird der elektrische Antriebsmotor 2 von einer Bedienperson so angesteuert, dass das Schotterbett S mittels des im Schotterbett S befindlichen Stopfwerkzeugs 10 in der gewünschten Weise verdichtet wird. Hierbei hält die Bedienperson die Schwingstopfmaschine 1 beidhändig, beispielsweise an den Handgriffen 13 und 14. Durch die Schwingungsentkopplungseinrichtung 21 werden durch den elektrischen Antriebsmotor 2 und die Vibrationsmechanik 4 verursachte Kräfte bzw. Schwingungen wirkungsvoll gedämpft, so dass die Arbeitsseite 26 von der Bedienseite 27 schwingungsentkoppelt ist. Der Akkumulator 16 wirkt hierbei auf der Bedienseite 27 als Gegenmasse und bewirkt eine effektive Schwingungsdämpfung.

Ist der Akkumulator 16 entladen, so kann dieser in einfacher Weise mittels des Handgriffs 17 ausgetauscht und durch einen geladenen Akkumulator 16 ersetzt werden. Dadurch, dass die Steuereinrichtung 18 auf der Bedienseite 27 angeordnet ist, ist diese schwingungsgeschützt.

Nachfolgend ist anhand von Fig. 3 ein zweites Ausführungsbeispiel der Erfindung beschrieben. Im Unterschied zu dem vorangegangenen Ausführungsbeispiel ist der elektrische Antriebsmotor 2 in dem unteren Abschnitt 8, also außerhalb des oberen Abschnitts 7 des Stopfpickelrohrs 6 angeordnet. Der elektrische Antriebsmotor 2 ist direkt mit der Vibrationsmechanik 4 verbunden, so dass keine zusätzliche Antriebswelle und ein zugehöriges Lager erforderlich sind. Die Schwingstopfmaschine 1 umfasst weiterhin eine Kühleinrichtung 30 mit einem Kühler 31, einer Pumpe 32 und einer Kühlmittelleitung 33. Der Kühler 31 und die Pumpe 32 sind an dem Traggestell 12 auf der Bedienseite 27 angeordnet. Die Kühlmitteleitung 33 führt von dem Kühler 31 und der Pumpe 32 durch die Entkopplungsebene E in das Stopfpickelrohr 6 und zu dem Antriebsmotor 2 und der Vibrationsmechanik 4. Mittels der Pumpe 32 wird ein Kühlmittel durch die Kühlmittelleitung 33 gepumpt, so dass durch den Antriebsmotor 2 und die Vibrationsmechanik 4 erzeugte Wärme aus dem Stopfpickelrohr 6 abgeführt und zu dem Kühler 31 gefördert wird. Mittels des Kühlers 31 wird die dem Kühlmittel zugeführte Wärme wieder in die Umgebung abgeführt. Hinsichtlich des weiteren Aufbaus und der weiteren Funktionsweise der Schwingstopfmaschine 1 wird auf das vorangegangene Ausführungsbeispiel verwiesen.

## Patentansprüche

1. Schwingstopfmaschine zum Verdichten eines Schotterbetts eines Gleises mit
- einer Vibrationsmechanik (4),
- einem elektrischen Antriebsmotor (2) zum Antreiben der Vibrationsmechanik (4),
- mindestens einem Handgriff (13, 14, 17) zum Halten der Schwingstopfmaschine (1), und
- einer Schwingungsentkopplungseinrichtung (21) zur Schwingungsentkopplung des mindestens einen Handgriffs (13, 14, 17) und der Vibrationsmechanik (4), wobei die Vibrationsmechanik (4) und der elektrische Antriebsmotor (2) an einer Arbeitsseite (26) einer durch die Schwingungsentkopplungseinrichtung (21) ausgebildeten Entkopplungsebene (E) angeordnet sind, wobei die Entkopplungsebene (E) die Arbeitsseite (26) von einer Bedienseite (27) trennt,
**dadurch gekennzeichnet,**
**dass** ein Akkumulator (16) zur Versorgung des elektrischen Antriebsmotors (2) mit elektrischer Energie an der Bedienseite (27) der Entkopplungsebene (E) angeordnet ist.

2. Schwingstopfmaschine nach Anspruch 1, **dadurch gekennzeichnet, dass** die Schwingungsentkopplungseinrichtung (21) mindestens einen Schwingungsdämpfer (24) zur Ausbildung der Entkopplungsebene (E) zwischen der Vibrationsmechanik (4) und dem mindestens einen Handgriff (13, 14, 17) aufweist.

3. Schwingstopfmaschine nach Anspruch 1 oder 2 **dadurch gekennzeichnet,**
**dass** der Akkumulator (16) auswechselbar an einem Traggestell (12) befestigt ist und mit einem Handgriff (17) verbunden ist.

4. Schwingstopfmaschine nach einem der Ansprüche 1 bis 3, **dadurch gekennzeichnet,**
**dass** eine Steuereinrichtung (18) an der Bedienseite (27) der Entkopplungsebene (E) angeordnet ist.

5. Schwingstopfmaschine nach einem der Ansprüche 1 bis 4, **dadurch gekennzeichnet,**
**dass** durch die Entkopplungsebene (E) ausschließlich Leitungen (28, 33) verlaufen.

6. Schwingstopfmaschine nach einem der Ansprüche 1 bis 5, **gekennzeichnet,**
**durch** eine Kühleinrichtung (30) zur Kühlung des elektrischen Antriebsmotors (2) und/oder der Vibrationsmechanik (4).

7. Schwingstopfmaschine nach einem der Ansprüche 1 bis 6, **dadurch gekennzeichnet,**
**dass** der elektrische Antriebsmotor (2) in einem der Entkopplungsebene (E) zugewandten oberen Abschnitt (7) eines Rohrs (6) angeordnet ist.

8. Schwingstopfmaschine nach einem der Ansprüche 1 bis 6, **dadurch gekennzeichnet,**
**dass** der elektrische Antriebsmotor (2) in einem dem Schotterbett (S) zugewandten unteren Abschnitt (8) eines Rohrs (6) angeordnet ist.

## Claims

1. Vibratory tamping machine for compacting a ballast bed of a track having
- a vibration mechanism (4),
- an electric drive motor (2) for driving the vibration mechanism (4),
- at least one handle (13, 14, 17) for holding the vibratory tamping machine (1), and
- a vibration decoupling device (21) for the vibration decoupling of the at least one handle (13, 14, 17) and the vibration mechanism (4), wherein the vibration mechanism (4) and the electric drive motor (2) are arranged on a working side (26) of a decoupling plane (E) formed by the vibration decoupling device (21), wherein the decoupling plane (E) separates the working side (26) from an operating side (27),
**characterized**
**in that** a rechargeable battery (16) for supplying the electric drive motor (2) with electric power is arranged on the operating side (27) of the decoupling plane (E).

2. Vibratory tamping machine according to claim 1, **characterized in that** the vibration decoupling device (21) comprises at least one vibration damper (24) for forming the decoupling plane (E) between the vibration mechanism (4) and the at least one handle (13, 14, 17).

3. Vibratory tamping machine according to claim 1 or 2 **characterized in that** the rechargeable battery (16) is replaceably fastened to a support frame (12) and is connected to a handle (17).

4. Vibratory tamping machine according to one of claims 1 to 3, **characterized**
**in that** a control device (18) is arranged on the operating side (27) of the decoupling plane (E).

5. Vibratory tamping machine according to one of claims 1 to 4, **characterized**
**in that** exclusively lines (28, 33) run through the decoupling plane (E).

6. Vibratory tamping machine according to one of claims 1 to 5, **characterized**
**by** a cooling device (30) for cooling the electric drive motor (2) and/or the vibration mechanism (4).

7. Vibratory tamping machine according to one of claims 1 to 6, **characterized**
**in that** the electric drive motor (2) is arranged in an upper portion (7) of a tube (6) facing the decoupling plane (E).

8. Vibratory tamping machine according to one of claims 1 to 6, **characterized**
**in that** the electric drive motor (2) is arranged in a lower portion (8) of a tube (6) facing the ballast bed (S).

## Revendications

1. Machine à cavité résonnante conçue pour compacter un lit de ballast d'une voie ferrée ayant
- un mécanisme vibratoire (4),
- un moteur d'entraînement électrique (2) pour entraîner le mécanisme vibratoire (4),
- au moins une poignée (13, 14, 17) pour tenir la machine à cavité résonnante (1), et
- un dispositif de découplage de vibrations (21) pour découpler les vibrations de l'au moins une poignée (13, 14, 17) et du mécanisme vibratoire (4), le mécanisme vibratoire (4) et le moteur d'entraînement électrique (2) étant disposés sur un côté de travail (26) d'un plan de découplage (E) formé par le dispositif de découplage de vibrations (21), le plan de découplage (E) séparant le côté de travail (26) d'un côté de commande (27),
**caractérisée en ce**
**qu'**un accumulateur (16) pour l'alimentation du moteur d'entraînement électrique (2) en énergie électrique est disposé sur le côté de commande (27) du plan de découplage (E).

2. Machine à cavité résonnante selon la revendication 1, **caractérisée en ce**
**que** le dispositif de découplage de vibrations (21) présente au moins un amortisseur de vibrations (24) pour former le plan de découplage (E) entre le mécanisme vibratoire (4) et ladite au moins une poignée (13, 14, 17).

3. Machine à cavité résonnante selon la revendication 1 ou 2 **caractérisée en ce**
**que** l'accumulateur (16) est fixé de manière interchangeable sur un châssis porteur (12) et est relié à une poignée (17).

4. Machine à cavité résonnante selon l'une quelconque des revendications 1 à 3, **caractérisée en ce**
**qu'**un dispositif de commande (18) est disposé sur le côté de commande (27) du plan de découplage (E).

5. Machine à cavité résonnante selon l'une quelconque des revendications 1 à 4, **caractérisée en ce**
**qu'**exclusivement des conduites (28, 33) traversent le plan de découplage (E).

6. Machine à cavité résonnante selon l'une quelconque des revendications 1 à 5, **caractérisée**
**par** un dispositif de refroidissement (30) pour refroidir le moteur d'entraînement électrique (2) et/ou le mécanisme vibratoire (4).

7. Machine à cavité résonnante selon l'une quelconque des revendications 1 à 6, **caractérisée en ce**
**que** le moteur d'entraînement électrique (2) est disposé dans une section supérieure (7) d'un tube (6) tournée vers le plan de découplage (E).

8. Machine à cavité résonnante selon l'une quelconque des revendications 1 à 6, **caractérisée en ce**
**que** le moteur d'entraînement électrique (2) est disposé dans une section inférieure (8) d'un tube (6) tournée vers le lit de ballast (S).
